# EUROPÄISCHE PATENTSCHRIFT

(11) **EP 3 272 698 B1**
(45) Veröffentlichungstag und Bekanntmachung des Hinweises auf die Patenterteilung: **15.05.2019**
(21) Anmeldenummer: 17182530.0
(22) Anmeldetag: 21.07.2017
(51) Int. Cl.: B66F 9/06, B66F 9/075, B66F 9/08, B66F 9/16, B66F 9/18

(54) **HUBFAHRZEUG ZUM TRANSPORT VON GROSSVOLUMENSÄCKEN**
LIFTING VEHICLE FOR TRANSPORTING HIGH-VOLUME BAGS
ENGIN DE LEVAGE POUR TRANSPORTER DES SACS DE GROS VOLUME

(30) Priorität: 22.07.2016 DE 102016008776
(43) Veröffentlichungstag der Anmeldung: 24.01.2018
(73) Patentinhaber: Giema GmbH, 79379 Müllheim (DE)
(72) Erfinder: MAIER, Martin, 79258 Hartheim (DE)
(74) Vertreter: Huwer, Andreas

(56) Entgegenhaltungen:
- CN-U- 203 612 909
- FR-A- 1 573 323
- FR-A1- 2 888 826
- GB-A- 2 396 146
- US-A- 2 696 317
- US-A- 4 194 652
- US-A- 5 975 826
- US-A1- 2009 035 106

## Beschreibung

Die Erfindung betrifft ein Hubfahrzeug zum Transport von Großvolumensäcken nach dem Oberbegriff von Anspruch 1.

Ein derartiges Hubfahrzeug, mit dem Großvolumensäcke auf Paletten transportiert werden können, ist aus der US 2009/0035106 A1 bekannt. Das Hubfahrzeug hat ein Fahrgestell, an dem zwei lenkbare Vorderräder und zwei Hinterräder drehbar gelagert sind. An dem Fahrgestell ist zur Aufnahme einer Palette eine mittels eines Hubantriebs verstellbare Hubgabel mit zwei Zinken angeordnet. Der Hubantrieb weist eine Hubgerüst-Lasttrageeinheit mit einer Führung auf, an der ein die Zinken der Hubgabel tragender Schlitten zwischen einer abgesenkten und einer angehobenen Position verstellbar ist. Der Schlitten ist an mindestens zwei in Erstreckungsrichtung der Führung voneinander beabstandeten Stellen verschiebbar an der Führung gelagert. Das Fahrgestell hat einen linken und einen rechten Längsträger, die durch einen Querträger etwa U-förmig miteinander verbunden sind. Zwischen den Längsträgern ist ein Aufnahmeraum für den Großvolumensack angeordnet. Benachbart zu dem freien Ende des linken Längsträgers und benachbart zu dem freien Ende des rechten Längsträgers ist jeweils ein Hinterrad an dem betreffenden Längsträger gelagert. Ein Hinterrad steht mit einem an dem Fahrgestell angeordneten Antriebsmotor in Antriebsverbindung.

Aus dem Katalog "Intelligente Lastaufnahmemittel" der Firma Axzion GKS Stahl- und Maschinenbau, 40764 Langenfeld, DE, Seite 24 ist ferner ein Hubfahrzeug bekannt, das einen Gabelstapler hat, der ein an Rädern gelagertes Fahrgestell aufweist, an dem eine Hubgerüst-Lasttrageeinheit angeordnet, die eine mit dem Fahrgestell verbundene, etwa vertikale Führung aufweist, an der ein Schlitten zwischen einer abgesenkten und einer angehobenen Position verschiebbar ist. An dem Schlitten ist eine Hubgabel angeordnet, die zwei etwa horizontale Zinken aufweist, die zur Aufnahme einer Palette dienen, auf der ein Großvolumensack abgestellt ist. Zum Transport des auf der Palette befindlichen Großvolumensacks werden die Zinken der Hubgabel zunächst in horizontale Öffnungen der Palette eingeführt, um den Boden der Palette zu untergreifen. Anschließend wird die Palette mit der Hubgabel angehoben, um die Palette mit dem darauf befindlichen Großvolumensack mit dem Hubfahrzeug transportieren zu können. Die Hubgabel ermöglicht insbesondere ein einfaches Be- oder Entladen eines Lastkraftwagens mit auf Paletten befindlichen Baumaterialien.
Ferner können Großvolumensäcke mittels des vorbekannten Hubfahrzeugs auch ohne die Verwendung einer Palette an ihren Tragegriffen angehoben und transportiert werden. Um dies zu ermöglichen, weist das Hubfahrzeug eine sogenannte BigBag-Traverse auf, die anstelle einer Palette mit der Lastgabel ergriffen werden kann. Die BigBag-Traverse hat zu diesem Zweck zwei im Abstand der Zinken parallel zueinander angeordnete, miteinander verbundene horizontale Rechteckrohre. Dies haben an ihren Enden Öffnungen, in welche die Zinken der Lastgabel eingeführt werden können. An ihrer Oberseite hat die BigBag-Traverse vier etwa hakenförmige Befestigungsmittel, die mit Tragegriffen des Großvolumensacks verbindbar sind, welche an den Ecken des etwa quaderförmigen Großvolumensacks angeordnet sind.

Das vorbekannte Hubfahrzeug hat jedoch den Nachteil, dass es nur begrenzt geländegängig ist, insbesondere wenn schwere Baustoffe in dem Großvolumensack transportiert werden, wie zum Beispiel Trockenmörtel, Kies, Sand oder dergleichen. Daher ist es für eine Verwendung auf Baustellen nur bedingt geeignet.

Ferner ist aus der US 2 969 317 A ein Zubehöhr für Hubfahrzeuge bekannt, welches an den Zinken einer Hubgabel befestigbar ist und Befestigungsmittel für Großvolumensäcke aufweist.
Es besteht deshalb die Aufgabe, ein Hubfahrzeug der eingangs genannten Art zu schaffen, das kompakte Abmessungen aufweist und es ermöglicht, auf Baustellen wahl- oder wechselweise Großvolumensäcke, die mit Schüttgut oder dergleichen fließfähigen Medien beladen sind, entweder auf einer Palette oder ohne Palette an den Tragegriffen zu transportieren. Das Hubfahrzeug soll dabei so ausgestaltet sein, dass beim Transport des Großvolumensacks über unebenes Gelände und/oder an Steigungen dieser nicht so leicht von der Palette herunterfallen kann. Außerdem soll es das Hubfahrzeug ermöglichen, Großvolumensäcke, die an ihrem unteren Ende eine Auslassöffnung für das Medium haben, auf Baustellen auf einfache Weise mit der Auslassöffnung über der Einlassöffnung einer Mischmaschine zu positionieren, um das Medium aus dem Großvolumensack in die Mischmaschine zu entladen.

Erfindungsgemäß wird diese Aufgabe mit den Merkmalen des Patentanspruchs 1 gelöst.

In vorteilhafter Weise ermöglichen die angetriebenen Hinterräder des Hubfahrzeugs auch in beladenem Zustand des Hubfahrzeugs eine gute Geländegängigkeit, weil die Räder derart am Fahrgestell angeordnet sind, dass das Gewicht eines mit dem Hubfahrzeug angehobenen Großvolumensacks hauptsächlich die Hinterräder belastet, so dass diese eine gute Traktion aufweisen. Dies ist insbesondere auf Baustellen bzw. im Gelände vorteilhaft. Die Hinterräder sind bevorzugt hinter dem Schwerpunkt eines mittels des ersten oder des zweiten Hebezeugs angehobenen Großvolumensacks an den Längsträgern gelagert, so dass beim Anheben des Großvolumensacks sowohl das mindestens eine Vorderrad als auch die Hinterräder mit einer Komponente der Gewichtskraft des Großvolumensacks belastet werden. Dadurch bleibt das Hubfahrzeug auch im beladenen Zustand im Gelände gut lenkbar.

In vorteilhafter Weise ermöglicht es das erfindungsgemäße Hubfahrzeug, Großvolumensäcke, die Trockenmörtel, Kies, Sand oder dergleichen Schüttgut enthalten, mittels des ersten Hebezeugs derart an den Tragegriffen anzuheben, dass sie von einem Abstellplatz zu einer im Gelände befindlichen Mischmaschine transportiert und dort mit einer an dem Großvolumensack vorgesehenen, zwischen einer Offen- und einer Schließstellung verstellbaren Auslassöffnung so über einer Befüllöffnung der Mischmaschine positionieren werden können, dass das Schüttgut direkt in die Befüllöffnung entladen werden kann. Die Auslassöffnung des Großvolumensacks kann dabei beispielsweise an einem mit seiner Innenhöhlung verbundenen Auslassschlauch vorgesehen sein, der mit Hilfe einer Klemme, eines Bands, eines Kabelbinders oder dergleichen abklemmbar ist, um die Auslassöffnung während des Transports und der Lagerung des Schüttguts zu verschließen. Das erfindungsgemäße Hubfahrzeug ist bevorzugt derart ausgestaltet, dass die Befestigungsmittel zum Verbinden mit den Tragegriffen in einer Höhe von mindestens 2,50 m, gegebenenfalls von mindestens 2,75 m und vorzugsweise von mindestens 3,00 m über dem Erdboden angeordnet sind, wenn sich das erste Hebezeug in seiner obersten Position befindet.

Auf Baustellen hat das Abstellen der Großvolumensäcke auf Paletten den Nachteil, dass die Paletten nach dem Entladen der Großvolumensäcke bis zu ihrer Abholung auf der Baustelle zwischengelagert werden müssen. Hierfür ist jedoch häufig nicht genügend Platz vorhanden. Mit dem erfindungsgemäßen Hubwagen können die Großvolumensäcke mittels des ersten Hebezeugs direkt auf dem Erdboden abgestellt werden. Dadurch kann auf der Baustelle der Platz zum Zwischenlagern von Paletten eingespart werden.

Bei der Erfindung ist der Schlitten an mindestens zwei in Erstreckungsrichtung der Führung voneinander beabstandeten Stellen der Führung verschiebbar gelagert, wobei die Führung einen von einer geraden Linie abweichenden Verlauf aufweist, der derart ausgestaltet ist, dass der Schlitten beim Verstellen aus der abgesenkten in die angehobene Position mit seinem oberen Ende vom Aufnahmeraum für den Großvolumensack weg verkippt. Durch die Kippbewegung werden die Zinken beim Anheben der Lastgabel an ihren freien Enden etwas mehr angehoben als an ihrem gegenüberliegenden, dem Schlitten zugewandten Ende. Ein auf einer mit der Hubgabel angehobenen Palette befindlicher Großvolumensack kann dann beim Transport des Großvolumensacks über unebenes Gelände und/oder an Steigungen nicht so leicht von der Palette herunterfallen.

Bei einer vorteilhaften Ausgestaltung der Erfindung weist das weitere Hebezeug an der linken und der rechten Hubfahrzeugseite jeweils mindestens zwei hakenförmige Befestigungsmittel zum Verbinden mit Tragegriffen des Großvolumensacks auf, wobei die Hubgabel eine linke Zinke und eine rechte Zinke hat, und wobei die an der linken Hubfahrzeugseite befindlichen Befestigungsmittel quer zur Längserstreckungsrichtung des Hubfahrzeugs seitlich über den der rechten Zinke abgewandten Längsaußenrand der linken Zinke und die an der rechten Hubfahrzeugseite befindlichen Befestigungsmittel quer zur Längserstreckungsrichtung des Hubfahrzeugs seitlich über den der linken Zinke abgewandten Längsaußenrand der rechten Zinke überstehen. Wenn der Großvolumensack auf einer Palette angeordnet ist, die mit der Hubgabel angehoben wird, kann sich der Großvolumensack bis in den seitlich über die Längsaußenränder der Zinken bzw. der Hubgabel überstehenden Teil der Palette erstrecken. Bevorzugt ist der lichte Abstand
zwischen den an der rechten Hubfahrzeugseite befindlichen Befestigungsmitteln und den an der linke Hubfahrzeugseite befindlichen Befestigungsmitteln mindestens so groß wie die Breite der Palette, so dass diese über ihre gesamte Breite mit dem Großvolumensack beladen sein kann, wenn die Palette mit der Hubgabel angehoben wird.

Bei einer bevorzugten Ausführungsform der Erfindung ist am linken Längsträger ein linker Antriebsmotor angeordnet, der über ein linkes umlaufendes Zugelement mit dem linken Hinterrad in Antriebsverbindung steht, und/oder am rechten Längsträger ist ein rechter Antriebsmotor angeordnet, der über ein rechtes umlaufendes Zugelement mit dem rechten Hinterrad in Antriebsverbindung steht. Dabei kann der Antriebsmotor radial zur Rotationsachse des Hinterrads zu diesem versetzt angeordnet sein, insbesondere vor und/oder über dem betreffenden Hinterrad. Dies ermöglicht eine schmale Bauweise der aus dem Antriebsmotor, dem Zugelement und dem mindestens einem diesem zugeordneten Hinterrad gebildeten Anordnung. Dadurch kann das Hubfahrzeug insbesondere bei beengten Platzverhältnissen, wie zum Beispiel auf Baustellen, besser rangiert werden.

Zweckmäßigerweise sind die Antriebsmotoren als Hydraulikmotoren ausgestaltet, die Hydraulikanschlüsse aufweisen, welche über eine Betätigungseinrichtung mit einer Hydraulikpumpe in einen Hydraulikkreis schaltbar sind. Dies ermöglicht sehr kompakte Abmessungen der Antriebsmotoren und dadurch eine noch schmalere Bauweise der jeweils aus dem Antriebsmotor, dem Zugelement und dem mindestens einem diesem zugeordneten Hinterrad gebildeten Anordnung. Dabei ist es sogar möglich, dass die Breite dieser Anordnung die Breite des Längsträgers nicht oder nur geringfügig überschreitet. Die Hydraulikpumpe kann beispielsweise mittels eines Verbrennungsmotors und/oder eines akkugespeisten Elektromotors angetrieben werden. Der Verbrennungsmotors bzw. der Elektromotor und gegebenenfalls das Akku sind bevorzugt in Vorwärtsfahrrichtung vor dem Aufnahmeraum für den Großvolumensack auf dem Fahrgestell angeordnet.

Bei einer vorteilhaften Ausführungsform der Erfindung sind die Vorderräder und/oder die Hinterräder luftgefüllt, wobei der Durchmesser der Vorderräder und/oder der Hinterräder bevorzugt größer als 13 Zoll, vorzugsweise größer 15 Zoll und insbesondere größer als 16 Zoll ist. Dies ermöglicht eine hohe Bodenfreiheit des Hubwagens. Das Hubfahrzeug ist dadurch noch besser für Fahrten auf unebenem Gelände geeignet, insbesondere wenn die Reifen der Räder entsprechend breit dimensioniert sind und ein grobes Profil aufweisen.

Bei einer bevorzugten Ausführungsform der Erfindung ist das mindestens eine Vorderrad lenkbar und vorzugsweise an einer Deichsel angeordnet. Der Benutzer des Hubwagens kann diesen dann an der Deichsel leicht steuern. Wenn die Hinterräder hinter dem Schwerpunkt eines mit dem ersten oder dem zweiten Hebezeug des Hubfahrzeugs angehobenen Großvolumensacks an den Längsträgern gelagert sind, werden sowohl das mindestens eine Vorderrad als auch die Hinterräder mit einer Gewichtskraftkomponente des Großvolumensacks belastet. Dadurch bleibt das Hubfahrzeug auch im beladenen Zustand im Gelände gut lenkbar.

Bei einer Weiterbildung der Erfindung sind die Zinken der Hubgabel mittels einer Verstelleinrichtung zwischen einer Gebrauchsstellung, in der sie im Wesentlichen in dem Aufnahmeraum positioniert sind, und einer Ruhestellung, in der sie neben dem Aufnahmeraum angeordnet sind, verstellbar, wobei das weitere Hebezeug derart mit dem Hubantrieb in Antriebsverbindung steht, dass es in der Ruhestellung der Zinken mittels des Hubantriebs zwischen der abgesenkten und der angehobenen Position verstellbar ist. In vorteilhafter Weise ist es dadurch möglich, Großvolumensäcke wahl- oder wechselweise entweder mittels des ersten Hebezeugs an ihren Tragegriffen oder mittels des zweiten Hebezeugs auf Paletten zu transportieren, ohne das erste und/oder zweite Hebezeug vom Hubwagen zu demontieren. Wenn sich die Zinken der Hubgabel in der Gebrauchsstellung befinden, können die Großvolumensäcke auf Paletten transportiert werden. Dabei ist das die Befestigungsmittel zum Verbinden mit Tragegriffen aufweisende erste Hebezeug oberhalb der Zinken und in einem vertikalen Abstand zu diesen angeordnet, der größer ist als die Höhe des zu transportierenden Großvolumensacks zuzüglich der Dicke des Palettenbodens. Dieser Abstand kann mindestens 1,40 m, insbesondere mindestens 1,50 m und bevorzugt mindestens 1,60 m betragen. Somit können die Zinken der Hubgabel in eine Palette eingeführt werden, auf der ein Großvolumensack abgestellt ist, ohne dass das erste Hebezeug mit dem Großvolumensack kollidiert. Danach kann die Palette mit der Hubgabel angehoben werden, um die Palette zusammen mit dem darauf befindlichen Großvolumensack zu transportieren. Wenn die Großvolumensäcke an ihren Tragegriffen transportiert werden sollen, werden die Zinken der Hubgabel aus der Gerbrauchstellung in die Ruhestellung verstellt. Die Zinken sind dann neben dem Aufnahmeraum angeordnet, so dass das erste Hebezeug derart über einem auf dem Erdboden abgestellten Großvolumensack positioniert werden kann, dass die Tragegriffe des Großvolumensacks mit den Befestigungsmitteln des ersten Hebezeugs verbunden werden können. Danach kann der Großvolumensack mittels des ersten Hebezeugs angehoben werden, um ihn beispielsweise zu einer Mischmaschine zu transportieren und in dem Großvolumensack befindliches Schüttgut in eine Befüllöffnung der Mischmaschine zu entladen. Dabei wird der Großvolumensack bevorzugt derart über der Befüllöffnung positioniert, dass das Schüttgut aufgrund der darauf einwirkenden Schwerkraft beim Entladen selbständig aus dem Großvolumensack in die Befüllöffnung der Mischmaschine strömt.

Bei der Erfindung weist der Hubantrieb eine Hubgerüst-Lasttrageeinheit mit einer Führung auf, an der ein Schlitten zwischen einer abgesenkten und einer angehobenen Position verstellbar ist, wobei das erste Hebezeug und die Zinken der Hubgabel von dem Schlitten getragen werden. Die Zinken der Hubgabel und das erste Hebezeug werden dann beim Verstellen des Schlittens jeweils gleichzeitig angehoben bzw. abgesenkt. Wenn die Hebezeuge übereinander und durch einen vertikalen Abstand voneinander getrennt angeordnet sind, hat dies den Vorteil, dass beim Anheben oder Absenken eines auf einer Palette befindlichen Großvolumensacks der vertikale Abstand zwischen dem ersten Hebezeug und der Hubgabel im Wesentlichen konstant bleibt, dass also unabhängig von der Hubhöhe der Zinken zwischen dem ersten Hebezeug und den Zinken stets genügend Platz für die Aufnahme der Palette und des Großvolumensacks frei bleibt. Außerdem ergibt sich ein einfacher Aufbau des Hubwagens, weil zum Betätigen beider Hebezeuge derselbe Hubantrieb verwendet wird.

Vorteilhaft ist, wenn das erste Hebezeug als lösbar mit den Zinken verbindbare Traverse ausgebildet ist, und wenn die Traverse vorzugsweise Öffnungen oder Kanäle aufweist, in welche die mit den Zinken zum Anheben und Absenken der Traverse einführbar ist.

Bei einer bevorzugten Ausgestaltung der Erfindung ist das weitere Hebezeug als Traverse ausgebildet, wobei die Traverse oberhalb der Zinken angeordnet und von diesen vertikal beabstandet ist und wobei die Traverse über einen Mast mit dem Schlitten verbunden ist. Dadurch können Biegemomente, die durch die Gewichtskraft eines von der Traverse angehängten Großvolumensacks an der Führung des Schlittens abgestützt werden. Der Schlitten kann dann sowohl zum Betätigen der Hubgabel als auch zu Betätigen der Traverse genutzt werden.

Bei einer Weiterbildung der Erfindung weist die Verstelleinrichtung eine Schwenklagerung auf, mittels der die Zinken um eine horizontale Schwenkachse verschwenkbar mit dem Schlitten verbunden sind, wobei eine erste Arretierungseinrichtung vorgesehen ist, mittels der die Zinken in der Gebrauchsstellung arretierbar sind. Das Hubfahrzeug kann dann auf einfache Weise durch Hoch- oder Herunterklappen der Zinken zwischen einer Betriebsart, in der Großvolumensäcke auf Paletten transportiert werden können, und einer Betriebsart, in der Großvolumensäcke an ihren Tragegriffen transportiert werden können, umgerüstet werden.

Zweckmäßigerweise hat die erste Arretierungseinrichtung an dem Schlitten mindestens eine erste Widerlagerstelle, gegen die mindestens ein Zinken und/oder ein damit verbundener erster Anschlag mit radialem Abstand zur Schwenkachse in der Gebrauchsstellung positionierbar ist. Dabei ist die erste Widerlagerstelle bevorzugt über dem Zinken bzw. dem damit verbundenen ersten Anschlag angeordnet, wenn der Zinken in der Gebrauchsstellung angeordnet ist.

Vorteilhaft ist, wenn eine zweite Arretierungseinrichtung vorgesehen ist, mittels der die Zinken in der Ruhestellung arretierbar sind, wobei die zweite Arretierungseinrichtung an dem Schlitten vorzugsweise mindestens eine zweite Widerlagerstelle aufweist, gegen die mindestens ein Zinken und/oder ein damit verbundener zweiter Anschlag mit radialem Abstand zur Schwenkachse in der Ruhestellung positionierbar ist. Dabei kann die Arretierungseinrichtung derart ausgestaltet sein, dass der Zinken oder der Anschlag in der Ruhestellung durch die Gewichtskraft oder eine Komponente der Gewichtskraft des Zinken an die Widerlagerstelle angedrückt wird.

Bevorzugt weist der Hubantrieb mindestens einen Hydraulikzylinder und eine damit zusammenwirkende Hydraulikpumpe auf, wobei das eine Ende des Hydraulikzylinders am Fahrgestell abgestützt ist und das andere Ende des Hydraulikzylinders mit dem Schlitten verbunden ist. Der Hydraulikzylinder kann im Wesentlichen vertikal angeordnet sein. Bevorzugt sind zwei Hydraulikzylinder vorgesehen, die seitlich von einer vertikalen Längsmittelebene des Hubfahrzeugs derart beabstandet, dass zwischen den Hydraulikzylindern ein Sichtfeld für den Fahrer des Hubwagens freibleicht. Anstelle des mindestens einen Hydraulikzylinders kann der Hubantrieb auch mindestens eine über wenigstens ein Umlenkelement, wie zum Beispiel ein Zahnrad, geführte Kette aufweisen, die mit einem Hydraulikmotor oder dergleichen in Antriebsverbindung steht. Bevorzugt weist das Hubfahrzeug nur eine einzige Hydraulikpumpe auf, welche die Antriebsmotoren der Hinterräder und den Hydraulikzylinder mit Hydraulikflüssigkeit versorgt.

Nachfolgend sind Ausführungsbespiele der Erfindung anhand der Zeichnungen näher erläutert. Es zeigt:
- Fig. 1: eine Seitenansicht eines geländegängigen Hubwagens, der eine Hubgabel zur Aufnahme einer Palette und eine Traverse zum Verbinden mit Tragegriffen eines Großvolumensacks hat, wobei die Hubgabel und die Traverse abgesenkt sind,
- Fig. 2: eine Darstellung ähnlich Fig. 1, wobei jedoch die Hubgabel und die Traverse gegenüber Fig. 1 angehoben sind,
- Fig. 3: eine Darstellung ähnlich Fig. 2, wobei jedoch die Hubgabel in eine Ruhestellung verschwenkt und an der Traverse ein Großvolumensack aufgehängt ist, und wobei eine Radabdeckung demontiert ist,
- Fig. 4: eine Darstellung ähnlich Fig. 2, wobei jedoch die Hubgabel eine Palette trägt, auf der ein Großvolumensack abgestellt ist,
- Fig. 5: eine Aufsicht auf den Hubwagen, wobei Teile des Hubwagens im Querschnitt dargestellt sind,
- Fig. 6: einen vergrößerten Ausschnitt aus Fig. 5, der ein Wälzlager in einer Schiebeführung im Querschnitt zeigt,
- Fig. 7: eine Rückseitenansicht des mit einem auf einer Palette angeordneten Großvolumensack beladenen Hubwagens,
- Fig. 8: eine Aufsicht auf den mit einem auf einer Palette angeordneten Großvolumensack beladenen Hubwagen,
- Fig. 9: einen Querschnitt durch den Hubwagen entlang der in Fig. 1 mit IX bezeichneten Ebene,
- Fig. 10: eine Rückseitenansicht des Hubwagens, wobei die Hubgabel in der Ruhestellung angeordnet ist,
- Fig. 11: eine Aufsicht auf den Hubwagen, wobei die Radabdeckungen der Hinterräder demontiert sind und wobei an der Traverse ein Großvolumensack aufgehängt ist,
- Fig. 12: eine Rückseitenansicht auf das linke Hinterrad und einen Hydraulikmotor des Hubwagens, wobei die Radabdeckung demontiert ist,
- Fig. 13: eine Seitenansicht des Hubwagens, wobei die Traverse und die Radabdeckungen demontiert sind,
- Fig. 14: eine Aufsicht auf den in Fig. 13 abgebildeten Hubwagen, wobei die Traverse und die Radabdeckungen demontiert sind,
- Fig. 15: eine Seitenansicht eines Hubwagens, der eine mit einer Hubgabel verbindbare Traverse zum Anheben eines Großvolumensack aufweist, wobei die Radabdeckungen demontiert sind,
- Fig. 16: eine Vorderansicht einer mit einer Hubgabel verbindbaren Traverse zum Anheben eines Großvolumensacks,
- Fig. 17: eine Aufsicht auf die in Fig. 16 gezeigte Traverse und
- Fig. 18: eine dreidimensionale Darstellung der Traverse.

Ein in Fig. 1 und 2 im Ganzen mit 1 bezeichnetes Hubfahrzeug zum Transport von Großvolumensäcken 2 weist ein Fahrgestell 3 auf, an dem zwei Vorderräder 4 und zwei Hinterräder 5L, 5R drehbar gelagert sind. Auf dem Fahrgestell 3 ist eine Hubgerüst-Lasttrageeinheit 6 angeordnet, die ein erstes Hebezeug 7 und ein zweites Hebezeug trägt. Mit Hilfe der Hebezeuge kann jeweils ein Großvolumensack 2 angehoben und abgesenkt werden (Fig. 3 und 4).

Der Großvolumensack 2 hat ein etwa quader- oder würfelfömiges Behälterteil 8, das zur Aufnahme von Schüttgut dient. Das Behälterteil 8 weist vier Seitenwände und einen Boden auf, die einen Innenraum zur Aufnahme des Schüttguts begrenzen. Der Innenraum hat ein Volumen von etwa 1000 bis 1300 Liter.

Am oberen Rand der Seitenwände hat der Großvolumensack 2 vier schlaufenförmige Tragegriffe 9L, 9R, die derart ausgestaltet sind, dass Sie das Gewicht des in dem Behälterteil 8 befindlichen Schüttguts tragen können. Die Tragegriffe 9L, 9R sind an den Ecken des Großvolumensacks 2 angeordnet. Wenn das Hubfahrzeug 1 mit dem Großvolumensack 2 beladen ist, sind zwei Tragegriffe 9L an der linken Hubfahrzeugseite und zwei weitere an der rechten Hubfahrzeugseite angeordnet. Die beiden an der linken Hubfahrzeugseite befindlichen Tragegriffe 9L und die beiden an der rechten Hubfahrzeugseite befindlichen Tragegriffe 9R sind jeweils in Fahrzeuglängsrichtung voneinander beabstandet.

An den Tragegriffen 9L, 9R kann das Behälterteil 8 zwecks Befüllung, Transport oder Entleerung mit Hilfe des ersten Hebezeugs 7 angehoben und abgesenkt werden. Der Boden des Behälterteils 8 weist eine in der Zeichnung nicht näher dargestellte verschließbare Auslassöffnung auf, durch die das in dem Behälterteil 8 befindliche Schüttgut aus diesem entladen werden kann, wenn das Behälterteil 8 an den Tragegriffen 9L, 9R von Erdboden angehoben ist.

Das Behälterteil 8 und die Tragegriffe 9L, 9R bestehen aus einem flexiblen Material, wie zum Beispiel einem Gewebe aus Polypropylen. Die Abmessungen des Großvolumensacks 2 sind derart dimensioniert, dass der Großvolumensack 2 im befüllten Zustand auf einer handelsüblichen Palette, wie zum Beispiel einer Euro-Palette abgestellt und transportiert werden kann.

Das erste Hebezeug 7 ist als Traverse ausgebildet, die über einem sich bis zum Erdboden erstreckenden Aufnahmeraum 11 für den Großvolumensack 2 angeordnet ist. Die Traverse hat für jeden Tragegriff 9L, 9R des Großvolumensacks 2 jeweils ein etwa hakenförmiges Befestigungsmittel 10L, 10R, an dem ein diesem zugeordneter Tragegriff 9L, 9R des Großvolumensacks 2 einhängbar ist. Zwei Befestigungsmittel 10L sind an der linken Hubfahrzeugseite bzw. an der linken Seite der Traverse und zwei weitere Befestigungsmittel 10R sind an der rechten Hubfahrzeugseite bzw. an der rechte Seite der Traverse angeordnet. Die beiden an der linken Hubfahrzeugseite befindlichen Befestigungsmittel 10L und die beiden an der rechten Hubfahrzeugseite vorgesehenen Befestigungsmittel 10R sind jeweils in Fahrzeuglängsrichtung voneinander beabstandet.

Wie in Fig. 5 erkennbar ist, hat das erste Hebezeug 7 zwei parallel zueinander angeordnete Querprofile 12, die durch zwei Längsprofile 13 etwa rahmenförmig miteinander verbunden sind, beispielsweise durch Schweißnähte. Die Befestigungsmittel 10L, 10R sind an den Enden der Querprofile 12 angeordnet und weisen Plättchen auf, die mit ihren Erstreckungsebenen quer zu den Längsachsen der Querprofile 12 ausgerichtet sind und derart mit den Stirnenden der Querprofile 12 verschweißt sind, dass sie nach oben hin von den Querprofilen 12 abstehen.

Die Hubgerüst-Lasttrageeinheit 6 weist eine fest mit dem Fahrgestell 3 verbundene, sich in vertikaler Richtung erstreckende Führung auf, an der ein Schlitten 14 zwischen einer abgesenkten und einer angehobenen Position verschiebbar gelagert ist. Die Führung hat zwei parallel zueinander verlaufende Führungsschienen 16 mit etwa C-förmigem Querschnitt, die mit den freien Enden ihrer Schenkelteile einander zugewandt und durch einen Zwischenraum voneinander beabstandet sind. Die Führungsschienen 16 sind oberhalb des Fahrgestells über Streben 17, welche in der Seitenansicht des Hubwagens 1 unter einem Winkel zu den Führungsschienen 16 geneigt sind, gegen das Fahrgestell 3 abgestützt. Außerdem sind die Führungsschienen 16 an ihren oberen Endbereichen durch ein horizontales Verbindungsprofil 38 in einem vorbestimmten Abstand zueinander miteinander verbunden.

Die Führungsschienen 16 weisen jeweils einen von einer geraden Linie abweichenden Verlauf auf. Wie in Fig. 1 erkennbar ist, ist ein unterer Abschnitt 16A jeder Führungsschiene 16 ist etwa vertikal angeordnet und ein oberer Abschnitt 16B jeder Führungsschiene 16 ist gegenüber dem unteren Abschnitt 16A unter einem spitzen Winkel etwas zu den Vorderrädern 4 hin verkippt. Der Kippwinkel α beträgt etwa 5° bis 10°.

Der Schlitten 14 hat zwei parallel zueinander verlaufende Querprofile 18, die in vertikaler Richtung voneinander beabstandet. Der Schlitten 14 ist seitlich beidseits mittels Wälz- oder Gleitlager 19 entlang der Führungsschienen 16 verschiebbar an diesen gelagert (Fig. 6). Die Querprofile 18 sind durch zwei Tragprofile 20 miteinander verbunden, die sich quer zu den Querprofilen 18 im Wesentlichen in vertikale Richtung erstrecken. Jedes der beiden Tragprofile 20 ist jeweils benachbart zu einer ihm zugeordneten Führungsschiene 16 angeordnet (Fig. 5).

Zwischen den Tragprofilen 20 ist ein erster Mast 21 angeordnet, der mit einem unteren Endbereich fest mit den Tragprofilen 20 des Schlittens 14 verbunden ist, beispielsweise durch Schweißnähte. Das obere Ende des ersten Masts 21 ist über ein oberes Kipplager 24 um eine horizontale Kippachse verschwenkbar mit einem Ende eines Hydraulikzylinders 25 verbunden, der mit seinem gegenüberliegenden anderen Ende über ein unteres Kipplager 26 um eine parallel zu der Kippachse des ersten Kipplagers 24 angeordnete zweite horizontale Schwenkachse verschwenkbar am Fahrgestell abgestützt ist. Der Hydraulikzylinder 25 weist eine Kolbenstange und ein dazu passendes Zylinderteil auf, in dem die Kolbenstange axial verschiebbar gelagert ist. In dem Zylinderteil ist eine mit einer Hydraulikflüssigkeit befüllte Druckkammer gebildet, die durch das Zylinderteil, die Kolbenstange und eine zwischen dem Zylinderteil und der Kolbenstange angeordneten Kolbenring begrenzt wird. Die Druckkammer ist über Hydraulikleitungen mit einer in der Zeichnung nicht näher dargestellten Hydraulikpumpe verbunden. Zum Steuern der Hubbewegung des Hydraulikzylinders 25 ist eine in der Zeichnung nicht näher dargestellte Betätigungseinrichtung vorgesehen, die Ventile aufweist, mittels denen der Volumenstrom der Hydraulikflüssigkeit in den Hydraulikleitungen gesteuert werden kann.

Beidseits des ersten Masts 21 sind zwei zweite Masten 22 angeordnet, die an einem unteren Mastabschnitt an den Querprofilen 18 des Schlittens 14 verankert sind (Fig. 10). An ihrem oberen Ende sind die zweiten Masten 22 über einen Mastausleger 23 mit dem ersten Hebezeug 7 verbunden. Das Gewicht eines von dem ersten Hebezeug 7 angehobenen Großvolumensacks 2 wird also von den Querprofilen 12 auf den Mastausleger 23, von diesem über die zweiten Masten 22 auf den Schlitten 14 und von dort über den ersten Mast 21 auf den Hydraulikzylinder 25 übertragen.

Das zweite Hebezeug weist eine Hubgabel auf, die zur Aufnahme einer Palette 27 (Fig. 4 und 7) dient, auf der ein Großvolumensack 2 in dem Aufnahmeraum 11 abgestellt ist. Die Hubgabel hat zwei Zinken 28L, 28R, von denen die eine Zinke 28L an linken Hubfahrzeugseite bzw. an der linken Seite der Hubgabel und die andere Zinke 28R an der rechten Hubfahrzeugseite bzw. an der rechten Seite der Hubgabel angeordnet ist.

In der Aufsicht auf das Hubfahrzeug 1 stehen die an der linken Hubfahrzeugseite befindlichen Befestigungsmittel 10L, 10R quer zur Längserstreckungsrichtung des Hubfahrzeugs 1 seitlich über den der rechten Zinke 28R abgewandten Längsau-ßenrand 40L der linke Zinke 28L über. In entsprechender Weise stehen die an der rechten Hubfahrzeugseite befindlichen Befestigungsmittel 10L, 10R quer zur Längserstreckungsrichtung des Hubfahrzeugs 1 seitlich über den der linken Zinke 28R abgewandten Längsaußenrand 40R der rechten Zinke 28L über. Die lichte Weite zwischen dem vorderen linken Befestigungsmittel 10L und dem vorderen rechten Befestigungsmittel 10R bzw. zwischen dem hinteren linken Befestigungsmittel 10L und dem hinteren rechten Befestigungsmittel 10R ist also jeweils größer als der parallel zur Rotationsachse der Hinterräder 5L, 5R gemessene Abstand zwischen den Längsaußenrändern 40R der Zinken 28L, 28R der Hubgabel.

Die Zinken 28L, 28R sind mittels einer Verstelleinrichtung 15 um eine gedachte horizontale Schwenkachse zwischen einer Gebrauchsstellung (Fig. 1, 2 ,4, 5 und 7) und einer Ruhestellung (Fig. 3) verschwenkbar mit dem Schlitten 14 verbunden. Die Schwenkachse verläuft etwa parallel zur Rotationsachse der Hinterräder 5L, 5R.

In der Gebrauchsstellung und in der Ruhestellung sind die Zinken 28L, 28R jeweils etwa parallel zueinander angeordnet. Wenn sich die Zinken 28L, 28R in der Gebrauchsstellung befinden und der Schlitten 14 in seiner untersten Position angeordnet sind, sind die Zinken 28L, 28R etwa horizontal ausgerichtet. Das wird dadurch erreicht, dass an dem Schlitten 14 für jede Zinke 28L, 28R jeweils mindestens eine erste Widerlagerstelle 29 vorgesehen ist, gegen die ein mit dem betreffenden Zinken 28L, 28R verbundener erster Anschlag 30 mit radialem Abstand zur Schwenkachse in der Gebrauchsstellung positionierbar ist. Dadurch sind die Zinken 28L, 28R in der Gebrauchsstellung arretiert, d.h. sie können aus der Gebrauchsstellung heraus zwar nach oben, aber nicht nach unten verschwenkt werden.

In der Gebrauchsstellung befinden sich die Zinken 28L, 28R im Wesentlichen in dem unterhalb des ersten Hebezeugs 7 befindlichen Aufnahmeraum 11. Wenn sich die Zinken 28L, 28R in der Gebrauchsstellung befinden und der Schlitten 14 in seiner untersten Position angeordnet sind, können die Zinken 28L, 28R in dazu passende horizontale Öffnungen einer auf dem Erdboden aufliegenden Palette 27 eingeführt werden, um den Palettenboden zu untergreifen. Danach wird die Kolbenstange aus dem Zylinderteil des Hydraulikzylinders 25 ausgefahren, um den Schlitten 14 über den ersten Mast 21 an den Führungsschiene 16 nach oben zu ziehen und dadurch die Palette 27 mit dem darauf befindlichen Großvolumensack 2 anzuheben.

In der Ruhestellung sind die Zinken 28L, 28R neben dem Aufnahmeraum 11 angeordnet und weisen mit ihren freien Enden nach oben. Der Schwenkwinkel zwischen der Gebrauchsstellung und der Ruhestellung beträgt etwa 95°. Zum Arretieren der Zinken 28L, 28R in der Ruhestellung ist eine zweite Arretierungseinrichtung vorgesehen. Diese weist an dem Schlitten 14 für jeden Zinken 28L, 28R jeweils eine zweite Widerlagerstelle auf, gegen die der betreffende Zinken 28L, 28R mit radialem Abstand zur Schwenkachse in der Ruhestellung positionierbar ist. Dadurch sind die Zinken 28L, 28R in der Ruhestellung arretiert, d.h. sie können aus der Ruhestellung heraus zwar mit ihren freien Enden zum Aufnahmeraum 11 hin, aber nicht von diesem weg verschwenkt werden.

Wenn der Schlitten 14 in seiner untersten Stellung (Fig. 1) angeordnet ist, greifen alle vier Wälz- oder Gleitlager 19 des Schlittens 14 jeweils in den unteren Abschnitt 16A der ihnen jeweils zugeordneten Führungsschiene 16 ein. In diesem Fall sind der erste Mast 21 senkrecht und die Zinken 28L, 28R horizontal angeordnet, wenn das Hubfahrzeug 1 auf einer in einer Horizontalebene angeordneten Standfläche abgestellt ist. Wenn der Schlitten 14 in seiner untersten Stellung angeordnet ist, spannen die Befestigungsmittel 10L, 10R des ersten Hebezeugs 7 eine horizontale Ebene auf.

Wenn der Schlitten 14 aus seiner untersten Stellung um eine vorbestimmte Strecke entlang der Führungsschienen 16 nach oben bewegt wird (Fig. 2 bis 4 und 7), sind die beiden linken und rechten Wälz- oder Gleitlager 19 jeweils in dem oberen Abschnitt 16B der ihnen zugeordneten Führungsschiene 16 angeordnet. Dadurch ist der Schlitten gegenüber seiner vollständig abgesenkten Position mit seinem oberen Ende vom Aufnahmeraum 11 für den Großvolumensack 2 weg verkippt. Der Kippwinkel α gegenüber der Vertikalen beträgt etwa 5° bis 10°.

Wie in Fig. 2 erkennbar ist, steigen die Zinken 28L, 28R in der oberen Stellung des Schlittens 14, ausgehend von dem Schlitten 14 zum freien Ende der Zinken 28L, 28R hin an. In entsprechender Weise spannen die Befestigungsmittel 10L, 10R des ersten Hebezeugs 7 in der in Fig. 2 bis 4 gezeigten oberen Position des Schlittens 14 eine Ebene auf, die ausgebend vom Hydraulikzylinder 25 zu dem am weitesten davon entfernten Ende des ersten Hebezeugs 7 ansteigt.

Das Fahrgestell 3 hat einen linken Längsträger 31 und einen rechten Längsträger 32, die in dem vor dem Aufnahmeraum 11 für den Großvolumensack 2 befindlichen Teil des Fahrgestells 3 durch Querträger 33 etwa U-förmig miteinander verbunden sind (Fig. 5). Der Aufnahmeraum 11 für den Großvolumensack 2 ist zwischen dem linken Längsträger 31 und dem rechten Längsträger 32 angeordnet. Ein vorderer Anschnitt jedes Längsträgers 32, 32 ist jeweils als Kastenprofil ausgestaltet. Ein hinterer Anschnitt jedes Längsträgers 32, 32 ist im Wesentlichen durch ein L-Profil gebildet (Fig. 12), das sich von dem Kastenprofil zum freien Ende des betreffenden Längsträgers 32, 32 erstreckt. Das L-Profil hat einen vorderen Schenkel, der sich in einer Vertikalebene erstreckt, die quer zur Längserstreckung des Kastenprofils des betreffenden Längsträgers 32, 32 angeordnet und mit diesem verschweißt ist. Das L-Profil hat außerdem einen hinteren Schenkel, der in einer Vertikalebene angeordnet ist, die quer zur Vertikalebene des vorderen Schenkels verläuft.

An dem hinteren Schenkel des jedes Längsträgers 31, 32 ist jeweils ein Hinterrad 5L, 5R drehbar gelagert. Wie in Fig. 3 erkennbar ist, ist die Rotationsachse der Hinterräder 5L, 5R unterhalb der geraden Verlängerung der als Kastenprofil ausgestalteten vorderen Anschnitte der Längsträger 32, 32 angeordnet, um mehr Bodenfreiheit der Längsträger 31, 32 und der Querträger 33 zu erreichen.

Am vorderen Ende des Fahrgestells 3 sind zwei Vorderräder 4 angeordnet, die am Fahrgestell 3 um eine vertikale Schwenkachse verschwenkbar gelagert sind. Die Schwenkachse ist mit einer Deichsel 34 verbunden, die an ihrem freien Ende einen Handgriff 35 aufweist (Fig. 5).

Wie in Fig. 11 und 12 besonders gut erkennbar ist, steht jedes Hinterrad 5L, 5R über eine Antriebskette 36L, 36R mit einem Antriebsmotor 37L, 37R in Antriebsverbindung. Der Antriebsmotor 37L für das linke Hinterrad 5L ist am linken Längsträger 31 vor dem linken Hinterrad 5L und der Antriebsmotor 37R für das rechte Hinterrad 5R ist am rechten Längsträger 32 vor dem rechten Hinterrad 5R angeordnet. Die Antriebsmotoren 37L, 37R sind jeweils als Hydraulikmotoren ausgestaltet, deren Hydraulikanschlüsse über in der Zeichnung nicht näher dargestellte Hydraulikleitungen und eine Betätigungseinrichtung mit der Hydraulikpumpe in einen Hydraulikkreis schaltbar sind.

Erwähnt werden soll noch, dass das erste Hebezeug 7 und die Radabdeckungen auch von dem Hubwagen 1 demontiert werden können (Fig. 13 und 14).

Das in Fig. 15 gezeigte Ausführungsbeispiel entspricht mit Ausnahme des nicht vorhandenen zweiten Masts 22, dem Mastausleger 23 und dem ersten Hebezeug dem in den Fig. 1 bis 12 gezeigten Ausführungsbeispiel, so dass die dortige Beschreibung für die Fig. 15 entsprechend gilt.

Im Unterschied zu dem in den Fig. 1 bis 12 gezeigten Ausführungsbeispiel ist bei dem in Fig. 15 abgebildeten Ausführungsbeispiel das erste Hebezeug 7 als lösbar mit den Zinken 28L, 28R verbindbare Traverse ausgebildet. Diese hat zwei parallel zueinander angeordnete Längsprofile 13, die als Rechteckprofile ausgestaltet sind, die an ihren Stirnenden jeweils Öffnungen 39 haben, durch welche die Zinken 28L, 28R zum Anheben und Absenken der Traverse in die Längsprofile 13 einführbar sind. Wenn die Zinken 28L, 28R vollständig in die Längsprofile 13 eingeführt sind, liegen diese flächig auf den Zinken 28L, 28R auf.

Wie in den Fig. 16 bis 18 erkennbar ist, sind die Längsprofile 13 durch zwei parallel zueinander angeordnete Querprofile 12 miteinander verbunden, beispielsweise durch Schweißnähte. Wie in Fig. 17 und 18 zu sehen ist, können die Querprofile 12 beispielsweise als Flachstähle ausgestaltet sein. An denen Enden der Querprofile 12 sind in der Zeichnung nur schematisch dargestellte Befestigungsmittel 10L, 10R vorgesehen, die jeweils mit einem der Tragegriffe 9L, 9R des Großvolumensacks 2 verbindbar sind.

Wenn die Zinken 28L, 28R in die Öffnungen 39 der Längsprofile 13 eingeführt und die Tragegriffe 9L, 9R mit den Befestigungsmitteln 10L, 10R verbunden sind, kann der Großvolumensack 2 durch nach oben Verschieben des Schlittens 14 an den Tragegriffen 9L, 9R angehoben werden.

Zum Transportieren eines auf einer Palette 27 angeordneten Großvolumensacks 2 wird das erste Hebezeug 7 von der Hubgabel entfernt, um anstelle des ersten Hebezeugs 7 die Palette 27 mit dem darauf befindlichen Großvolumensack mit der Hubgabel aufzunehmen.

## Patentansprüche

1. Hubfahrzeug (1) zum Transport von Großvolumensäcken (2), mit einem Fahrgestell (3), an dem wenigstens ein Vorderrad (4) und mindestens zwei Hinterräder (5L, 5R) drehbar gelagert sind, wobei an dem Fahrgestell (3) ein Hebezeug mittels eines Hubantriebs zwischen einer abgesenkten und einer angehobenen Position verstellbar angeordnet ist, wobei das Hebezeug als Hubgabel ausgestaltet ist, die Zinken (28L, 28R) zur Aufnahme einer Palette (27) aufweist, auf der ein Großvolumensack (2) abstellbar ist, wobei der Hubantrieb eine Hubgerüst-Lasttrageeinheit (6) mit einer Führung aufweist, an der ein die Zinken (28L, 28R) der Hubgabel tragender Schlitten (14) zwischen einer abgesenkten und einer angehobenen Position verstellbar ist, wobei der Schlitten (14) an mindestens zwei in Erstreckungsrichtung der Führung voneinander beabstandeten Stellen der Führung verschiebbar gelagert ist, wobei das Fahrgestell (3) einen linken Längsträger (31) und einen rechten Längsträger (32) aufweist, die durch mindestens einen Querträger (33) etwa U-förmig miteinander verbunden sind, wobei zwischen dem linken Längsträger (31) und dem rechten Längsträger (32) ein Aufnahmeraum (11) für den Großvolumensack (2) angeordnet ist, wobei benachbart zu dem freien Ende des linken Längsträgers (31) und benachbart zu dem freien Ende des rechten Längsträgers (32) jeweils mindestens ein Hinterrad (5L, 5R) an dem betreffenden Längsträger (31, 32) gelagert ist, und wobei die Hinterräder (5L, 5R) mit wenigstens einem an dem Fahrgestell (3) angeordneten Antriebsmotor (37L, 37R) in Antriebsverbindung stehen, **dadurch gekennzeichnet, dass** an dem Fahrgestell (3) ein weiteres Hebezeug (7) angeordnet ist, das von dem Schlitten (14) getragen wird und Befestigungsmittel (10L, 10R) zum Verbinden mit Tragegriffen (9L, 9R) des Großvolumensacks (2) aufweist, dass die Befestigungsmittel (10L, 10R) über dem Aufnahmeraum (11) angeordnet sind und sich der Aufnahmeraum (11) bis zum Erdboden erstreckt, und dass die Führung der Hubgerüst-Lasttrageeinheit (6) einen von einer geraden Linie abweichenden Verlauf aufweist, der derart ausgestaltet ist, dass der Schlitten (14) beim Verstellen aus der abgesenkten in die angehobene Position mit seinem oberen Ende vom Aufnahmeraum (11) für den Großvolumensack weg verkippt.

2. Hubfahrzeug (1) nach Anspruch 1, **dadurch gekennzeichnet, dass** das weitere Hebezeug (7) an der linken und der rechten Hubfahrzeugseite jeweils mindestens zwei hakenförmige Befestigungsmittel (10L, 10R) zum Verbinden mit Tragegriffen des Großvolumensacks aufweist, dass die Hubgabel eine linke Zinke (28L) und eine rechte Zinke (28R) hat, und dass die an der linken Hubfahrzeugseite befindlichen Befestigungsmittel (10L, 10R) quer zur Längserstreckungsrichtung des Hubfahrzeugs (1) seitlich über den der rechten Zinke (28R) abgewandten Längsaußenrand (40L) der linken Zinke (28L) und die an der rechten Hubfahrzeugseite befindlichen Befestigungsmittel (10L, 10R) quer zur Längserstreckungsrichtung des Hubfahrzeugs (1) seitlich über den der linken Zinke (28R) abgewandten Längsaußenrand (40R) der rechten Zinke (28L) überstehen.

3. Hubfahrzeug (1) nach Anspruch 1 oder 2, **dadurch gekennzeichnet, dass** am linken Längsträger (31) ein linker Antriebsmotor (37L) angeordnet ist, der über ein linkes umlaufendes Zugelement mit dem linken Hinterrad (5L) in Antriebsverbindung steht, und/oder dass am rechten Längsträger (32) ein rechter Antriebsmotor (37R) angeordnet ist, der über ein rechtes umlaufendes Zugelement mit dem rechten Hinterrad (5R) in Antriebsverbindung steht.

4. Hubfahrzeug (1) nach Anspruch 3, **dadurch gekennzeichnet, dass** die Antriebsmotoren (37L, 37R) als Hydraulikmotoren ausgestaltet sind, die Hydraulikanschlüsse aufweisen, welche über eine Betätigungseinrichtung mit einer Hydraulikpumpe in einen Hydraulikkreis schaltbar sind.

5. Hubfahrzeug (1) nach einem der Ansprüche 1 bis 4, **dadurch gekennzeichnet, dass** die Vorderräder (4) und/oder die Hinterräder (5) luftgefüllt sind, und dass der Durchmesser der Vorderräder (4) und/oder der Hinterräder (5L, 5R) bevorzugt größer als 13 Zoll, vorzugsweise größer 15 Zoll und insbesondere größer als 16 Zoll ist.

6. Hubfahrzeug (1) nach einem der Ansprüche 1 bis 5, **dadurch gekennzeichnet, dass** das mindestens eine Vorderrad (4) lenkbar ist und vorzugsweise an einer Deichsel (34) angeordnet ist.

7. Hubfahrzeug (1) nach einem der Ansprüche 1 bis 6, **dadurch gekennzeichnet, dass** die Zinken (28L, 28R) der Hubgabel mittels einer Verstelleinrichtung (15) zwischen einer Gebrauchsstellung, in der sie im Wesentlichen in dem Aufnahmeraum (11) positioniert sind, und einer Ruhestellung, in der sie neben dem Aufnahmeraum (11) angeordnet sind, verstellbar sind, und dass das weitere Hebezeug (7) derart mit dem Hubantrieb in Antriebsverbindung steht, dass es in der Ruhestellung der Zinken (28L, 28R) mittels des Hubantriebs zwischen der abgesenkten und der angehobenen Position verstellbar ist.

8. Hubfahrzeug (1) nach einem der Ansprüche 1-7, **dadurch gekennzeichnet, dass** das weitere Hebezeug (7) als Traverse ausgebildet ist, und dass die Traverse oberhalb der Zinken (28L, 28R) angeordnet und von diesen vertikal beabstandet ist und über einen Mast (21) mit dem Schlitten (14) verbunden ist.

9. Hubfahrzeug (1) nach Anspruch 7 und optional 8, **dadurch gekennzeichnet, dass** die Verstelleinrichtung (15) eine Schwenklagerung aufweist, mittels der die Zinken (28L, 28R) um eine horizontale Schwenkachse verschwenkbar mit dem Schlitten verbunden sind, und dass eine erste Arretierungseinrichtung vorgesehen ist, mittels der die Zinken (28L, 28R) in der Gebrauchsstellung arretierbar sind.

10. Hubfahrzeug (1) nach Anspruch 9, **dadurch gekennzeichnet, dass** die erste Arretierungseinrichtung an dem Schlitten (14) mindestens eine erste Widerlagerstelle (29) aufweist, gegen die mindestens ein Zinken (28L, 28R) und/oder ein damit verbundener erster Anschlag (30) mit radialem Abstand zur Schwenkachse in der Gebrauchsstellung positionierbar ist.

11. Hubfahrzeug (1) nach Anspruch 9 oder 10, **dadurch gekennzeichnet, dass** eine zweite Arretierungseinrichtung vorgesehen ist, mittels der die Zinken (28L, 28R) in der Ruhestellung arretierbar sind, und dass die zweite Arretierungseinrichtung an dem Schlitten (14) vorzugsweise mindestens eine zweite Widerlagerstelle aufweist, gegen die mindestens ein Zinken (28L, 28R) und/oder ein damit verbundener zweiter Anschlag mit radialem Abstand zur Schwenkachse in der Ruhestellung positionierbar ist.

12. Hubfahrzeug (1) nach einem der Ansprüche 7 bis 11, **dadurch gekennzeichnet, dass** der Hubantrieb mindestens einen Hydraulikzylinder (25) und eine damit zusammenwirkende Hydraulikpumpe aufweist, und dass das eine Ende des Hydraulikzylinders (25) am Fahrgestell (3) abgestützt ist und das andere Ende des Hydraulikzylinders (25) mit dem Schlitten (14) verbunden ist.

## Claims

1. Lifting vehicle (1) for transporting high-volume bags (2), with a chassis (3) on which at least one front wheel (4) and at least two rear wheels (5L, 5R) are rotatably mounted, wherein a hoist is arranged on the chassis (3) in a manner adjustable between a lowered and a raised position by means of a lifting drive, wherein the hoist is configured as a lifting fork which has prongs (28L, 28R) for picking up a pallet (27), on which a high-volume bag (2) can be deposited, wherein the lifting drive has a lifting-framework load-carrying unit (6) with a guide on which a slide (14) carrying the prongs (28L, 28R) of the lifting fork is adjustable between a lowered and a raised position, wherein the slide (14) is mounted displaceably on at least two points of the guide that are spaced apart from one another in the direction of extent of the guide, wherein the chassis (3) has a left longitudinal member (31) and a right longitudinal member (32) which are connected in an approximately U-shaped manner to each other by means of at least one cross member (33), wherein a receiving space (11) for the high-volume bag (2) is arranged between the left longitudinal member (31) and the right longitudinal member (32), wherein adjacent to the free end of the left longitudinal member (31) and adjacent to the free end of the right longitudinal member (32) at least one rear wheel (5L, 5R) is in each case mounted on the relevant longitudinal member (31, 32), and wherein the rear wheels (5L, 5R) are connected in terms of drive to at least one drive motor (37L, 37R) arranged on the chassis (3),
**characterized in that** a further hoist (7) which is carried by the slide (14) and has fastening means (10L, 10R) for connecting to carrying handles (9L, 9R) of the high-volume bag (2) is arranged on the chassis (3), **in that** the fastening means (10L, 10R) are arranged above the receiving space (11), and the receiving space (11) extends as far as the ground, and **in that** the guide of the lifting-framework load-carrying unit (6) has a profile which differs from a straight line and is configured in such a manner that, during the adjustment from the lowered into the raised position, the slide (14) tilts with its upper end away from the receiving space (11) for the high-volume bag.

2. Lifting vehicle (1) according to Claim 1, **characterized in that**, on the left and the right side of the lifting vehicle, the further hoist (7) in each case has at least two hook-shaped fastening means (10L, 10R) for connecting to carrying handles of the high-volume bag, **in that** the lifting fork has a left prong (28L) and a right prong (28R), and **in that** the fastening means (10L, 10R) located on the left side of the lifting vehicle protrude transversely with respect to the direction of longitudinal extent of the lifting vehicle (1) laterally over the longitudinal outer edge (40L) of the left prong (28L), said longitudinal outer edge facing away from the right prong (28R), and the fastening means (10L, 10R) located on the right side of the lifting vehicle protrude transversely with respect to the direction of longitudinal extent of the lifting vehicle (1) laterally over the longitudinal outer edge (40R) of the right prong (28L), said longitudinal outer edge facing away from the left prong (28R).

3. Lifting vehicle (1) according to Claim 1 or 2, **characterized in that** a left drive motor (37L) is arranged on the left longitudinal member (31) and is connected in terms of drive to the left rear wheel (5L) via a left revolving tension element, and/or **in that** a right drive motor (37R) is arranged on the right longitudinal member (32) and is connected in terms of drive to the right rear wheel (5R) via a right revolving tension element.

4. Lifting vehicle (1) according to Claim 3, **characterized in that** the drive motors (37L, 37R) are configured as hydraulic motors which have hydraulic connections which can be connected with a hydraulic pump into a hydraulic circuit via an actuating device.

5. Lifting vehicle (1) according to one of Claims 1 to 4, **characterized in that** the front wheels (4) and/or the rear wheels (5) are filled with air, and **in that** the diameter of the front wheels (4) and/or of the rear wheels (5L, 5R) is preferably greater than 13 inches, preferably greater than 15 inches and in particular greater than 16 inches.

6. Lifting vehicle (1) according to one of Claims 1 to 5, **characterized in that** the at least one front wheel (4) is steerable and is preferably arranged on a drawbar (34).

7. Lifting vehicle (1) according to one of Claims 1 to 6, **characterized in that** the prongs (28L, 28R) of the lifting fork are adjustable by means of an adjustment device (15) between a use position, in which they are substantially positioned in the receiving space (11), and an inoperative position, in which they are arranged next to the receiving space (11), and **in that** the further hoist (7) is connected in terms of drive to the lifting drive in such a manner that, in the inoperative position of the prongs (28L, 28R), said hoist is adjustable between the lowered and the raised position by means of the lifting drive.

8. Lifting vehicle (1) according to one of Claims 1-7, **characterized in that** the further hoist (7) is in the form of a cross piece, and **in that** the cross piece is arranged above the prongs (28L, 28R) and is spaced apart vertically therefrom and is connected to the slide (14) via a mast (21).

9. Lifting vehicle (1) according to Claim 7 and optionally 8, **characterized in that** the adjustment device (15) has a pivot mounting, by means of which the prongs (28L, 28R) are pivotably connected to the slide about a horizontal pivot axis, and **in that** a first locking device is provided, by means of which the prongs (28L, 28R) are lockable in the use position.

10. Lifting vehicle (1) according to Claim 9, **characterized in that** the first locking device on the slide (14) has at least one first abutment point (29), against which at least one prong (28L, 28R) and/or a first stop (30) connected thereto can be positioned at a radial distance from the pivot axis in the use position.

11. Lifting vehicle (1) according to Claim 9 or 10, **characterized in that** a second locking device is provided, by means of which the prongs (28L, 28R) can be locked in the inoperative position, and **in that** the second locking device on the slide (14) preferably has at least one second abutment point, against which at least one prong (28L, 28R) and/or a second stop connected thereto can be positioned at a radial distance from the pivot axis in the inoperative position.

12. Lifting vehicle (1) according to one of Claims 7 to 11, **characterized in that** the lifting drive has at least one hydraulic cylinder (25) and a hydraulic pump interacting therewith, and **in that** the one end of the hydraulic cylinder (25) is supported on the chassis (3) and the other end of the hydraulic cylinder (25) is connected to the slide (14).

## Revendications

1. Véhicule de levage (1) servant au transport de sacs de gros volume (2), comprenant un châssis (3) sur lequel sont montées à rotation au moins une roue avant (4) et au moins deux roues arrière (5L, 5R), un appareil de levage étant disposé sur le châssis (3) de manière déplaçable entre une position abaissée et une position élevée au moyen d'un entraînement de levage, dans lequel l'appareil de levage est configuré sous forme de fourche élévatrice qui comprend des bras (28L, 28R) servant à recevoir une palette (27) sur laquelle un sac de gros volume (2) peut être déposé, dans lequel l'entraînement de levage comprend une unité de support de charge à structure de levage (6) dotée d'un guide sur lequel un chariot (14) supportant les bras (28L, 28R) de la fourche élévatrice est déplaçable entre une position abaissée et une position élevée, dans lequel le chariot (14) est monté de manière déplaçable en au moins deux points du guide espacés les uns des autres dans la direction d'étendue, dans lequel le châssis (3) comprend un longeron gauche (31) et un longeron droit (32) qui sont reliés l'un à l'autre par au moins une traverse (33) approximativement en forme de U, dans lequel un espace de réception (11) pour le sac de gros volume (2) est disposé entre le longeron gauche (31) et le longeron droit (32), dans lequel, de manière adjacente à l'extrémité libre du longeron gauche (31) et de manière adjacente à l'extrémité libre du longeron droit (32), respectivement au moins une roue arrière (5L, 5R) est montée sur le longeron concerné (31, 32), et dans lequel les roues arrière (5L, 5R) sont en liaison d'entraînement avec au moins un moteur d'entraînement (37L, 37R) disposé sur le châssis (3), **caractérisé en ce qu'**un appareil de levage supplémentaire (7) est disposé sur le châssis (3), lequel appareil de levage est supporté par le chariot (14) et comprend des moyens de fixation (10L, 10R) pour la liaison à des poignées (9L, 9R) du sac de gros volume (2), **en ce que** les moyens de fixation (10L, 10R) sont disposés au-dessus de l'espace de réception (11) et l'espace de réception (11) s'étend jusqu'au sol, et **en ce que** le guide de l'unité de support de charge à structure de levage (6) présente une allure différente d'une ligne droite, laquelle allure est configurée de telle sorte que le chariot (14) soit, lors du déplacement de la position abaissée à la position élevée, basculé par son extrémité supérieure à l'écart de l'espace de réception (11) pour le sac de gros volume.

2. Véhicule de levage (1) selon la revendication 1, **caractérisé en ce que** l'appareil de levage supplémentaire (7) comprend, sur le côté gauche et le côté droit du véhicule de levage, respectivement au moins deux moyens de fixation (10L, 10R) en forme de crochets pour la liaison avec des poignées du sac de gros volume, **en ce que** la fourche élévatrice a un bras gauche (28L) et un bras droit (28R), et **en ce que** les moyens de fixation (10L, 10R) se trouvant sur le côté gauche du véhicule de levage font saillie, transversalement à la direction d'étendue longitudinale du véhicule de levage (1), latéralement au-delà du bord extérieur longitudinal (40L) du bras gauche (28L) opposé au bras droit (28R) et les moyens de fixation (10L, 10R) se trouvant sur le côté droit du véhicule de levage font saillie, transversalement à la direction d'étendue longitudinale du véhicule de levage (1), latéralement au-delà du bord extérieur longitudinal (40R) du bras droit (28L) opposé au bras gauche (28R).

3. Véhicule de levage (1) selon la revendication 1 ou 2, **caractérisé en ce qu'**un moteur d'entraînement gauche (37L) est disposé sur le longeron gauche (31), lequel moteur d'entraînement est en liaison d'entraînement avec la roue arrière gauche (5L) par le biais d'un élément de traction rotatif gauche, et/ou **en ce qu'**un moteur d'entraînement droit (37R) est disposé sur le longeron droit (32), lequel moteur d'entraînement est en liaison d'entraînement avec la roue arrière droite (5R) par le biais d'un élément de traction rotatif droit.

4. Véhicule de levage (1) selon la revendication 3, **caractérisé en ce que** les moteurs d'entraînement (37L, 37R) sont configurés sous forme de moteurs hydrauliques qui comprennent des raccords hydrauliques, lesquels peuvent être connectés à une pompe hydraulique dans un circuit hydraulique par le biais d'un dispositif d'actionnement.

5. Véhicule de levage (1) selon l'une des revendications 1 à 4, **caractérisé en ce que** les roues avant (4) et/ou les roues arrière (5) sont remplies d'air, et **en ce que** le diamètre des roues avant (4) et/ou des roues arrière (5L, 5R) est préférentiellement supérieur à 13 pouces, de préférence supérieur à 15 pouces et en particulier supérieur à 16 pouces.

6. Véhicule de levage (1) selon l'une des revendications 1 à 5, **caractérisé en ce que** l'au moins une roue avant (4) est orientable et disposée de préférence sur un timon (34).

7. Véhicule de levage (1) selon l'une des revendications 1 à 6, **caractérisé en ce que** les bras (28L, 28R) de la fourche élévatrice sont déplaçables au moyen d'un dispositif de déplacement (15) entre une position d'utilisation dans laquelle ils sont positionnés sensiblement dans l'espace de réception (11) et une position de repos dans laquelle ils sont disposés à côté de l'espace de réception (11), et **en ce que** l'appareil de levage supplémentaire (7) est en liaison d'entraînement avec l'entraînement de levage de telle sorte qu'il puisse être déplacé entre la position abaissée et la position élevée au moyen de l'entraînement de levage dans la position de repos des bras (28L, 28R).

8. Véhicule de levage (1) selon l'une des revendications 1 à 7, **caractérisé en ce que** l'appareil de levage supplémentaire (7) est réalisé sous forme de barre transversale, et **en ce que** la barre transversale est disposée au-dessus des bras (28L, 28R) et est espacée verticalement de ceux-ci et est reliée au chariot (14) par le biais d'un mât (21).

9. Véhicule de levage (1) selon la revendication 7 et éventuellement la revendication 8, **caractérisé en ce que** le dispositif de déplacement (15) comprend un palier de pivotement au moyen duquel les bras (28L, 28R) sont reliés au chariot de manière pivotante autour d'un axe de pivotement horizontal, et **en ce qu'**un premier dispositif de blocage est prévu, au moyen duquel les bras (28L, 28R) peuvent être bloqués dans la position d'utilisation.

10. Véhicule de levage (1) selon la revendication 9, **caractérisé en ce que** le premier dispositif de blocage comprend, sur le chariot (14), au moins un premier point de butée (29) contre lequel l'au moins un bras (28L, 28R) et/ou une première butée (30) reliée à celui-ci peuvent être positionnés à une distance radiale de l'axe de pivotement dans la position d'utilisation.

11. Véhicule de levage (1) selon la revendication 9 ou 10, **caractérisé en ce qu'**un deuxième dispositif de blocage est prévu, au moyen duquel les bras (28L, 28R) peuvent être bloqués dans la position de repos, et **en ce que** le deuxième dispositif de blocage comprend, sur le chariot (14), de préférence au moins un deuxième point de butée contre lequel l'au moins un bras (28L, 28R) et/ou une deuxième butée reliée à celui-ci peuvent être positionnés à une distance radiale de l'axe de pivotement dans la position de repos.

12. Véhicule de levage (1) selon l'une des revendications 7 à 11, **caractérisé en ce que** l'entraînement de levage comprend au moins un vérin hydraulique (25) et une pompe hydraulique coopérant avec celui-ci, et **en ce qu'**une extrémité du vérin hydraulique (25) est supportée sur le châssis (3) et l'autre extrémité du vérin hydraulique (25) est reliée au chariot (14) .
